# EUROPÄISCHE PATENTSCHRIFT

(11) **EP 1 721 536 B1**
(45) Veröffentlichungstag und Bekanntmachung des Hinweises auf die Patenterteilung: **01.07.2009**
(21) Anmeldenummer: 06090080.0
(22) Anmeldetag: 12.05.2006
(51) Int. Cl.: A43B 7/08, A43B 17/10, A43B 17/08

(54) **Massagesohle für einen Schuh**
Massagesole for a shoe
Semelle de massage pour chaussure

(30) Priorität: 12.05.2005 DE 102005022815
(43) Veröffentlichungstag der Anmeldung: 15.11.2006
(73) Patentinhaber: Dehn, Michael C., 20249 Hamburg (DE)
(72) Erfinder: Dehn, Michael C., 20249 Hamburg (DE)
(74) Vertreter: Kossak, Sabine

(56) Entgegenhaltungen:
- EP-A- 0 910 964
- EP-A- 1 415 560
- WO-A-20/04037031
- WO-A1-20/05114063
- US-A- 6 076 282
- US-B1- 6 282 813

## Beschreibung

Die Erfindung betrifft eine Massagsohle für einen Schuh.

Beim Tragen von Schuhen, insbesondere Sportschuhen, ist zu beobachten, dass die Träger häufig über Sohlenbrennen oder taube (eingeschlafene) Füße oder Zehen klagen. Das Phänomen ist nicht nur unangenehm, sondern führt oft zum Abbruch des Trainings.

Die Außensohlen von Schuhen sind aus konventionellen, abriebfesten Materialien, wie beispielsweise einem Gummiverbund oder Leder hergestellt. Diese Sohlen haben, bezogen auf die Durchblutung der Füße, einen großen Nachteil: Sie sind nicht in der Lage sich je nach Belastungsintervall oder Körpertemperatur einem jeweils benötigten Härtegrad anzupassen bzw. zu verändern. Bekannte massierende Schuhsohlen bzw. Schuhe bieten nicht die Möglichkeit einer Belüftung bzw. einer Feuchtigkeitsregulierung und einem hiermit verbundenen Wärmeabtransport. Die Schuhdesigner haben sich bereits bemüht, Belüftungssysteme oder Massagesysteme für die Verbesserung des Wärmeabtransportes oder der Durchblutung bereitzustellen.

Die Techniken für die Belüftung von Schuhen bestehen im Wesentlichen in der Verwendung von Löchern, welche sich im Schuhobermaterial befinden oder einer Vielzahl von Löchern oder Mikrolöchern, welche sich im Sohlenbereich befinden, die ein nach Außendringen von Dampf ermöglichen sollen. Ein derartiger Schuh ist beispielsweise aus der EP 0 382 904 A2 bekannt geworden.

Die Techniken für eine Fußmassage durch das Tragen eines Schuhs bestehen im Wesentlichen in der Verwendung von punktförmigen Erhebungen, welche sich auf der fußzugewandten Seite der Lauffläche einer Innen- oder Brandsohle befinden. Derartige Erhebungen bestehen aus Materialien, welche eine gleichbleibende Materialhärte aufweisen, unabhängig von einem Belastungsintervall oder der Körper- bzw. Umgebungstemperatur die beim Nutzen eines entsprechenden Schuhs oder einer Sohle einwirken.

Eine derartige Sohle ist beispielsweise aus der DE 35 08 582 C2 bekannt geworden. Bei der bekannten Ausführungsform sind in die Einlegesohle noppenartige Erhebungen eingearbeitet, welche in ihrem Kern ein Schaumgummimaterial aufweisen. Wobei die hier benutzten Materialien einen von äußeren Einflüssen unabhängigen konstanten Härtegrad von 15 bis 30 Shore aufweisen. Eine "automatische" Steuerung/Anpassung des Härtegrades und der hieraus resultierenden Veränderung der Massagewirkung ist nicht vorgesehen. Es wurde festgestellt, dass der Härtegrad der massierenden Erhebungen, zu gering ist, um eine effektive Massage herbeizuführen. Würden Materialien gewählt, die aus einem härteren Material bestünden, würden sie effektiver Massieren, aber das dauerhafte Tragen einer entsprechenden Sohle oder eines Schuhs wäre unbequem, würde Druckstellen verursachen und zudem Überreizungen verursachen.

Ein weiteres Beispiel für eine Massagesohle ist aus der DE 83 04 272 bekannt geworden. Bei diesem Lösungsvorschlag werden Magnete benutzt, welche zum einen aufgrund ihres Energiefeldes und zum anderen durch das Volumen der Magnete, welche als Fremdkörper innerhalb der Lauffläche wahrnehmbar sind massieren. Eine "automatische" Steuerung/Anpassung des Härtegrades oder des Energiefeldes durch äußere Einflüsse ist auch bei dieser Lösung nicht offenbart. Es wurde fest gestellt, dass der Härtegrad der massierenden Erhebungen, zu gering ist um eine effektive Massage herbeizuführen. Würden Materialien gewählt, die aus einem härteren Material bestünden, würden die oben beschriebenen Effekte eintreten.

Andere Beispiele massierender Sohlen oder Schuhe sehen die Verwendung von elektronischen Bauteilen wie u.a. Batterien vor, welche Schwingungen erzeugen oder durch Wärmeimpulse eine positive Beeinflussung der Durchblutung eines Fußes vorsehen. Elektronische Bauteile innerhalb einer Schuhsohle oder eines Schuhs sind anfällig, des weiteren müssen Batterien geladen oder ausgetauscht werden, was relativ unkomfortabel ist und zudem die Umwelt zusätzlich belastet.

Außerdem weisen die vorgenannten Lösungen den Nachteil auf, dass sie keine Belüftungsöffnungen vorsehen, die den Luftaustausch ermöglichen. Dies ist ein nicht außer Acht zu lassender Mangel, wenn man berücksichtigt, dass gerade die Fußsohle eine außerordentlich hohe Konzentration von Schweißdrüsen besitzt. Die Folge ist der so genannte "Turnschuh-Fuß". Wer über einen längeren Zeitraum nicht ausreichend luftdurchlässige Schuhe und Socken trägt, der hat bald einen Schweißfuß. Durch schlecht belüftete Schuhe kann es unter anderem bei Allergien und Viruserkrankungen zu den unterschiedlichsten Krankheitsbildern kommen.

Es sind auch Lösungen bekannt, nach denen durch die Laufbewegung eine gewisse Pumpbewegung erreicht werden soll, wobei Luftkanäle vorhanden sind, die mit Einwegventilen verschlossen sind, siehe zum Beispiel DE 36 10 354 C2.

Bei anderen Lösungen wird eine Ventilwirkung durch die gegenseitige Bewegung von mehreren elastischen und strukturierten Sohlenlagen erreicht, so nach EP 0 910 964 B1. Das Pumpvolumen ist hier jedoch klein und der Sohlenaufbau relativ kompliziert. Ein ähnlich komplizierter Aufbau ist aus WO 2004/017777 A1 bekannt.

Nach WO 2004/037031 A1 ist ein Schuh bekannt, der mit Pumpelementen ausgerüstet ist, die Luft von seitlichen Öffnungen in der Außensohle an eine Innensohle befördern soll. Die Luft wird jedoch nur an Öffnungen einer Innensohle und somit nur teilweise an der Fußsohle entlang befördert, da die oberen Öffnungen in den Pumpkammern bei der Fußbewegung mehr oder weniger durch die Fußsohle verschlossen werden. Außerdem ist der Luftaustausch unzureichend. Die Luft strömt beim Niederdrücken des Schuhs nach außen und bei einer Entlastung wieder nach innen. Die Schuhsohle "atmet" also bei der Laufbewegung quasi "ein und aus". Der Luftaustausch wird somit immer durch die "eingeatmete" Luft behindert, die in Pumpkammern, die nicht völlig zusammengepresst werden, in diesen verbleibt.

Das Dokument US 6 282 813 B1 veröffentlicht eine Sohle mit den Merkmale vom Oberbegriff von Anspruch 1.

Durchtrittsöffnungen im Obermaterial des Schuhs haben den Nachteil, dass die Öffnungen, welche den Luftaustausch unterhalb der Fußsohle ermöglichen sollen, ausschließlich eine Belüftung des Fußrückens ermöglichen.

Der Erfindung liegt die Aufgabe zu Grunde, das Problem des Taubwerdens der Füße effektiv zu bekämpfen und eine effektivere ganzflächige Belüftung für Schuhsohlen oder Strümpfe zu schaffen, welche zudem die Feuchte des Fußschweißes bindet. Außerdem soll eine massierende Wirkung der Sohle erreicht werden, die von dem Trageintervall, der Tragedauer sowie der Körpertemperatur beeinflusst werden soll. Dabei sollen derartige Schuhsohlen auf baulich einfache Weise, kostengünstig und ohne elektronische Bauteile hergestellt werden können.

Die Lösung der Aufgabe erfolgt mit den Merkmalen des Anspruchs 1. Vorteilhafte Ausgestaltungen und Weiterbildungen sind in den Unteransprüchen genannt.

Danach weist der Schuh über der Außensohle eine Pufferschicht aus einem mindestens teilweise elastischen Material auf, die mindestens im unbelasteten Zustand Hohlräume bildende Kissen enthält, deren Oberseiten jeweils mindestens eine Lufteintrittsöffnung und die an jeweils einer Unterseite oder Seitenwand mindestens eine Luftaustrittsöffnung haben, wobei die Summe der Flächen der Lufteintrittsöffnungen eines Kissens größer ist als die Summe der Luftaustrittsflächen eines Kissens, und die Luftaustrittsöffnungen in Luftkanäle in der Außensohle münden und wobei die Lufteintrittsöffnungen (3) und die Luftaustrittsöffnungen (4) durch einen geschlossenen Kanal (17) miteinander verbunden sind und die Hohlräume (2) mit einem elastischen Schaummaterial (15) gefüllt sind, das mit einem thermosensitiven Material (16) versetzt ist.

Dieses gummielastische Schaummaterial kann mit einem bei Körpertemperatur thermosensitiven Material wie etwa einem Paraffin, mikrokristallinen Paraffin oder Fett versetzt worden sein.
Die Schaummaterialien können auch andere Materialien wie z.B. ein Granulat aus Kork oder Polymerverbindungen sein. Gegebenenfalls kann das Schaummaterial magnetisch sein und/oder die Pufferschicht besteht mindestens teilweise aus magnetischem Material.

Die Oberseiten der Kissen können an den Lufteintrittsöffnungen Einwölbungen aufweisen, die die Ventilationswirkung unterstützen, wenn diese durch eine Fläche wie z.B. beim Aufsetzen mit einem Fuß und/oder Aufpressen einer Innensohle verschlossen werden. Beim Niederpressen wird die in der Einwölbung eingeschlossene Luft durch die Lufteintrittsöffnung in einen Kanal in Richtung Luftaustrittsöffnung gepresst.

Der Kanal zwischen Lufteintritts- und Luftaustrittsöffnung weist elastische Seitenwände auf und besteht zweckmäßig aus dem Material eines Kissens.

Die Pufferschicht kann anstelle einer für diesen Anwendungsbereich typischen Brand- bzw. Innensohle dienen. Sie kann aus einem thermosensitiven Material bestehen. Außerdem kann sie auf ihrer dem Fuß zugewandten Seite über Strukturen verfügen, welche eine Massage unterstützen.

Die Pufferschicht kann an ihren Flächen über Verbindungsvorrichtungen verfügen, welche eine Luft abdichtende Verbindung zur Schuhsohle herstellt, welche eine Luftströmung positiv unterstützt (dichtet die Schnittstelle zwischen Pufferschicht und Laufsohle ab).

Da jeweils die Gesamtfläche der Lufteintrittsöffnungen größer ist als die der Luftaustrittsöffnungen eines Kissens, entsteht eine gerichtete Luftströmung nach außen, ohne dass es eines Einwegventils bedarf.

Zweckmäßig wird die Pufferschicht mit einer vorzugsweise anatomisch geformten Innensohle abgedeckt, die diese Ventilwirkung noch unterstützt. Diese sollte dann aus einem luftdurchlässigen, porösen Material, beispielsweise Textilmaterial, bestehen.

Die Lufteintrittsöffnungen sowie die Luftaustrittsöffnungen können gegebenenfalls mit einer luftdurchlässigen Abdeckschicht abgedeckt sein. Diese verhindert eine Ansammlung von Staub/ Fusseln bzw. Schmutz innerhalb des Kanals zwischen Lufteintritts- und -austrittsöffnungen.

Die Innensohle kann aus einem.Material bestehen, das mit einem Duft-, Farb- und/oder Wirkstoff versetzbar ist wie beispielsweise Silberionen, welche eine Vermehrung von Bakterien vermindern.

Es ist auch möglich, die Innensohle mit einem Indikatorfarbstoff zu versehen, um Temperaturveränderungen der Innensohle sichtbar zu machen. Dies ist besonders geeignet, wenn die Innensohle von außen sichtbar ist wie z.B. transparente Materialteile der Außensohle und/oder des Schuhobermaterials. Außerdem ist es möglich, die Innensohle mit einem Latentwärmespeicher, wie es z.B. von BASF unter dem Handelsnamen Micronal angeboten wird, zu verbinden, der durch eine Phasenumwandlung Wärme/Kälte zu speichern vermag.

Auch das thermosensitive Material der Pufferschicht und/oder das gummielastische Schaummaterial können mit einem Duft-Farb- oder Wirkstoff wie etwa einem Latentwärmespeicher in Verbindung stehen oder mir diesem versetzt sein. Dies hätte im Falle einer Speicherung von Temperaturen, die unter der Temperatur liegen, die ein thermosensitives Material relativ nachgiebig werden lässt, den Vorteil, dass die verstärkte Massagewirkung des thermosensitiven Materials für einen längeren Zeitraum erhalten bleibt.

Die Hohlräume können ausschließlich mit einem thermosensitiven Material befüllt sein. Die Rückstellkräfte, die nach einer Kompression des Hohlraumes diesen wieder strecken würden, kämen in diesem Falle von der in dem Hohlraum eingeschlossen Luft sowie von den elastischen Materialien, aus dem ein Hohlraum besteht.

Das Material der Pufferschicht und/oder des gummielastischen Schaummaterials kann auch aus einem elektroaktiven oder thermoaktiven Material bestehen. Thermoaktive Materialien können ihre Materialeigenschaften durch die Erwärmung ändern. Bei elektroaktiven Materialien kann diese Änderung der Materialeigenschaften allein durch Ändern einer angelegten Spannung hervorgerufen werden.

Die Pufferschicht kann aus mehreren Lagen bestehen, die miteinander verklebt werden. Die Lagen können gegebenenfalls aus verschiedenen Materialien bestehen.

Die Kissen können geschlossene Hohlkörper bilden, welche z.B. als neben- oder übereinander liegende schlauchartige Hohlraume ausgebildet sind. Die einzelnen Hohlräume können jeweils mit unterschiedlichen gummielastischen Schaummaterialien oder einer Mischung aufgefüllt sein, welche sich in ihren Härte bzw. ihrer Elastizität und/oder thermosensitiven Eigenschaften unterscheiden. Die unterschiedlichen gummielastischen Schaummaterialien können mit unterschiedlichen thermosensitiven Materialien versetzt sein, welche bei Körpertemperatur eine erhöhte Viskosität aufweisen (sie werden dann weicher). Als thermosensitiven Materialien kommen z.B. Paraffin, mikrokristallines Paraffin, Fette, Bienenwachs in Betracht. Thermosensitive Materialien für die Verwendung innerhalb eines erfindungsgemäßen Massage- und Belüftungssystems für Schuhe, verändern ihre Materialhärte in einem Temperaturbereich, der in etwa dem der Körpertemperatur entspricht. Gummielastischen Schaummaterialien reduzieren das Gewicht und die Menge des benötigten thermosensitiven Materials. Aufgrund ihrer offenporigen Struktur ermöglichen die gummielastischen Schaummaterialien eine gleichmäßige Verteilung des thermosensitiven Materials. Die gleichmäßige Verteilung des thermosensitiven Materialien innerhalb des gummielastischen Schaummaterials wird durch das Tragen und dem hieraus resultierenden Zusammenpressen und anschließenden Streckens eines Hohlraumes bewirkt. Gummielastische Schaummaterialien, welche mit einem thermosensitiven Material innerhalb eines Holraumes versetzt wurden, haben den weiteren Vorteil, dass sie innerhalb eines Hohlraumes bei einer starken Kompression, wie z.B. beim Aufsetzen mit einem Fuß, stark zusammenpressbar sind. Das elastische Material eines Hohlraumes und/oder eines Verbindungskanals verhindert ein Zerplatzen bzw. Einreißen derselben.

Ferner können die Hohlräume über Verbindungskanäle miteinander verbunden sein, durch welche eingeschlossene Luft und durch Wärme fließfähige thermosensitive Materialien beim Zusammenpressen eines Holraumes bzw. eines Verbindungskanals in weniger belastete Hohlräume und/oder Verbindungskanäle strömen können. Durch dieses Fließen bewegt sich die Pufferschicht, wenn diese beim Aufsetzen mit einem Fuß belastet wird. Durch diese Bewegung und durch die Massagewirkung wird das Brennen oder "Einschlafen" der Fußfläche stark vermindert.

Durch die bei Raumtemperatur anfänglich festen Materialeigenschaften des thermosensitiven Materials wird eine starke Massage an der Fußsohle hervorgerufen. Wird das thermosensitive Material durch die Körpertemperatur fließfähig/elastischer, nimmt die Massagewirkung ab. Druckstellen oder Überreizungen werden vermieden.

Die abgeführte Luft aus dem Schuhinneren kann durch Luftkanäle nach außen geleitet werden. Luftaustrittsöffnungen können sich aus dem Schuhobermaterial und/oder der Laufsohle gebildet werden. Eine Verbindung zwischen der Pufferschicht und der Außenluft wird durch Luftkanäle hergestellt, welche Bestandteil der Laufsohle, Brandsohle und/oder der Pufferschicht bzw. einer Kombination aus Laufsohle, Brandssohle und Pufferschicht bestehen. Die Luftkanäle können durch Einwölbungen bzw. Materialaussparungen ausgebildet werden. Des Weiteren kann ein Luftkanal aus einem separaten Teil bestehen wie z.B. einem vorzugsweise elastischen Hohlkörper.

Die Luftkanäle können in ihrem inneren Feuchtigkeitsabsorber aufweisen, welche Feuchtigkeit aufnehmen und bei niedrigerer Luftfeuchtigkeit durch die Luftströmung wieder trocknen. Dies ist besonders hilfreich bei starken körperlichen Betätigungen und niedrigen Temperaturen, was eine Kondenswasseransammlung innerhalb der Pufferschicht zur Folge hätte. Durch ständige Luftzirkulation innerhalb der Luftkanäle und der Verbindungskanäle verdunstet das zuvor aufgenommene Kondenswasser. Ein Farb-/Duft-Wirkstoff innerhalb des Feuchtigkeitsabsorbers verhindert die Vermehrung von Keimen/Bakterien/Pilzen (Mikroorganismen) bzw. eine hieraus resultierende Geruchsbildung. Der Feuchtigkeitsabsorber kann aus einem Trägermaterial bestehen, auf das ein quellfähiges Material, wie zum Beispiel vernetztes Natriumpolyacrylat, Eiweißstoffe oder Kasein aufgebracht wurde.

Die Hohlräume können an ihren Seiten derart miteinander verbunden sein, dass thermosensitives Material sowie Luft von einem Hohlraum in den nächsten entweichen kann.

Durch die Verwendung einer Einwegluftdurchtrittsöffnung kann der Luftströmungsverlauf umgekehrt werden, beim Belasten der Pufferschicht entweicht Luft aus den Kanälen in das Schuhinnere. Die Luftaustrittsöffnung befindet sich in diesem Falle an der dem Fuß zugewandten Seite der Pufferschicht, ein Verschließen der Luftaustrittsöffnung durch das Aufsetzen mit dem Fuß wird durch Einwölbungen, welche die Luftaustrittsöffnungen an ihren Seiten umgeben, verhindert. Die Luftaustrittsöffnung befindet sich in der Vertiefung der Einwölbung und kann somit nicht durch die luftdurchlässige Innensohle verschlossen werden.

Die Pufferschicht kann nur in einen Teil der Schuhsohle eingearbeitet oder auch als Einlegesohle ausgebildet sein.

Zum Schutz vor Feuchtigkeit können die Luftaustrittsöffnungen oder die Luftkanalöffnungen mit einer Abdeckschicht, welche wasserundurchlässig ist und beispielsweise aus Mikrofasermaterial besteht, verschlossen werden. Zusätzlich können natürlich wie in bisher bekannter Weise Einwegventile vorgesehen sein.

Die Kissen können unterschiedlich stark aus dem Material der Pufferschicht herausgebildet sein und somit über unterschiedliche Dämpfungseigenschaften verfügen.

Außerdem ist es möglich, die Oberseite und/oder Seitenwände eines Hohlraumes aus unterschiedlichen Materialstärken herauszubilden. Dies würde die Massagewirkung an den Fußsohlen verstärken und könnte die Intensität der Massage, die auf die Fußsohle einwirkt, in unterschiedliche Bereiche unterteilen. Werden Kissen mit Hohlraum mit unterschiedlichen Massageeigenschaften angeordnet, ergeben sich Massageflächen, die eine hohe Durchblutung der Füße bewirken und für eine gezielte Stimulierung von Reflexzonen der Fußsohle benutzt werden können. Gezielte Reizungen von Nervensträngen, welche sich im Gewebe des Fußes befinden, können sich gesundheitlich bzw. auf das Wohlbefinden des Trägers positiv auswirken.Die Ausgestaltung und Anordnung der massierenden/stimulierenden Flächen können so angeordnet sein, das diese in ihrer Ausdehnung und Materialeigenschaft (Grad der Massagewirkung) festgelegte Reflexzonen stimulieren. Die Lage der einzelnen Organe sowie der entsprechenden Reflexpunkte an der Fußsohle sind bekannt.

Die Ausführungsformen, die eine Fußreflexzonenmassage unterstützen, können auch streifenförmige bzw. ovale Ausgestaltungen vorsehen. Eine Umsetzung und Nutzung der Massagewirkung an der Fußsohle kann den jeweiligen Anwendungsbereichen angepasst werden. Hier kann z.B. unterschieden werden, ob besonders Reflexzonenbereiche angesprochen werden, die mit z.B.: Kreuzbereich, Sexualorgane, Innerenorgane oder dem vegetativen Nervensystem in Verbindung gebracht werden. Je gewünschter Wirkungsweise kann die Massagewirkung und Anordnung unterschiedlich sein. Neben diesen Ausführungen sind verschiedene andere Reflexzonenmassage Flächen denkbar, welche eine positive Wirkung auf Organe oder Körperregionen haben.

Bisher waren massierende Innensohlen in ihrer Wirkung und Funktion nur über die Materialstärke und Anordnung der Massageflächen in ihrer stimulierenden Wirkung steuerbar Mit der erfindungsgemäße massierenden Sohle ist auch eine Steuerung der Massageintensität während des Tragens möglich: Gezielte Stimulation am Anfang des Tragens, gezielte andere Stimulation bei niedrigen Außentemperaturen. Je nach Aktivität (aussen- oder innen/ Sommer- oder Winter) verändert sich die Massagewirkung. Einzelne Bereiche können durch eine "Steuerung" (Temperatur) aktiviert oder deaktiviert werden. Auch die Thermoempfindlichkeit kann von Massagefläche zu Massagefläche unterschiedlich sei. Die Stimulation und Dauer von Reflexzonen kann nun wesentlich genauer und präziser gesteuert werden.

Die Erfindung soll nachstehend anhand zweier Ausführungsbeispiele näher erläutert werden. In den zugehörigen Zeichnungen zeigen
- Fig. 1: den prinzipiellen Aufbau einer nach der Erfindung hergestellten Pufferschicht in einer Draufsicht,
- Fig. 2: die Pufferschicht in einer Seitenansicht,
- Fig. 3: einen Schnitt durch ein einzelnes Kissen,
- Fig. 4: eine zugehörige Außensohle in einer Draufsicht,
- Fig. 5: die Außensohle in einer Seitenansicht,
- Fig. 6: eine Innensohle in einer Draufsicht,
- Fig. 7: eine Innensohle in einer Seitenansicht,
- Fig. 8: eine zweite Variante einer Pufferschicht in einer Draufsicht,
- Fig. 9: diese Variante in einer Seitenansicht,
- Fig. 10: einen Querschnitt durch ein einzelnes Kissen bei dieser zweiten Variante,
- Fig. 11: eine dritte Variante einer Pufferschicht in einer Draufsicht,
- Fig. 12: diese Variante in der Ansicht von unten,
- Fig. 13: diese Variante in einer Seitenansicht,
- Fig. 14: eine Variante mit einer besonderen Massagewirkung durch Befüllung der Hohlräume der Pufferschicht,
- Fig. 15: die Pufferschicht gemäß Fig. 14 in Seitenansicht,
- Fig. 16: die Pufferschicht gemäß Fig. 14 im Schnitt und
- Fig. 17: eine Variante mit einer Anordnung zur Fußreflexzonenmassage.

Figur 1 zeigt den prinzipiellen Aufbau des erfindungsgemäßen Belüftungssystems. Es besteht aus einer elastischen Pufferschicht 1, in der mindestens ein Kissen 12 ausgebildet ist, das einen Hohlraum 2 umschließt. Einen solchen Hohlraum 2 zeigt Figur 3 im Querschnitt. Durch eine Krafteinwirkung, wie sie zum Beispiel beim Gehen entsteht, wird durch die Fußfläche oder eine Innensohle 8, die auf die gesamte Oberseite der Pufferschicht 1 aufgebracht ist, bzw. durch beide jeweils eine Lufteintrittsöffnung 3, welche sich in der Oberseite 9 der Hohlräume 2 befindet, verschlossen. Durch das nach unten Pressen des Hohlraumes 2 wird die in dem Hohlraum 2 befindliche Luft zusammengepresst, welche durch eine Luftaustrittsöffnung 4, welche sich in der Unterseite 10 der Pufferschicht 1 befindet, und anschließend durch einen Luftkanal 7, welcher sich im Material einer unter der Pufferschicht aufgebrachten Außensohle 5 befindet (Figuren 4 und 5), durch Luftkanalöffnungen 6 nach außen entweichen kann. Gleichzeitig fangen die elastische Pufferschicht 1, die Oberseite 9 und elastische Seitenwände 11, die den Hohlraum 2 bilden, einen Teil der Kraft, wie sie z.B. beim Gehen auf den Schuh einwirkt, ab. Den Teil der Kraft, den diese nicht abfangen können, wird von dem nachgiebigen, kompressiblen Material der Außensohle 5 aufgenommen.

Figur 2 zeigt die Pufferschicht 1 mit den Kissen 12 in einer Seitenansicht.

Die Lufteintrittsöffnungen 3 sowie die Luftaustrittsöffnungen 4 können gegebenenfalls mit einer luftdurchlässigen Abdeckschicht 21 abgedeckt sein. Diese verhindert eine Ansammlung von Staub/ Fusseln bzw. Schmutz innerhalb des Kanals zwischen Lufteintritts- und -austrittsöffnungen.

Die Luftkanäle 7 können mit einem Feuchtigkeitsabsorber 19 und/oder einem Duft-, Farb- oder Wirkstoff befüllt sein.

Die Innensohle 8 (Figuren 6 und 7) besteht zweckmäßig aus textilem Material und ist über der Oberseite 9 der Pufferschicht 1 aufgebracht, um den Tragekomfort und eine gleichmäßige Verteilung von Feuchte, wie beispielsweise Fußschweiß, über die gesamte Fläche der Oberseite 9 zu erreichen. Die Innensohle 8 unterstützt auch ein Verschließen der Lufteintrittsöffnung 3.

Durch die Wegnahme der Kraft, zum Beispiel beim Heben des Fußes, strecken sich die elastischen Seitenwände des Hohlraums 2 in seine ursprüngliche Form. Es entsteht eine Sogwirkung. Da die Lufteintrittsöffnung 3 größer ist als die Luftaustrittsöffnung 4, wird ein Großteil der Luft durch die Lufteintrittsöffnung 3 durch das Material der luftdurchlässigen Innensohle 8 hindurch angesogen. Werden diese Bewegungsabläufe ständig wiederholt, wie dies typischerweise beim Gehen der Fall ist, strömt verbrauchte und feuchte Luft durch die Innensohle 8 nach außen. Bewirkt durch diesen Luftzug findet eine Verdunstung von Feuchtigkeit statt. Es findet eine Abkühlung (adiabatische Kühlung) der Innensohle 8 statt. Diese Abkühlung wird dadurch verursacht, dass der Innensohle 8 Feuchtigkeit, und ihrer Umgebung die zum Verdunsten erforderliche "Verdunstungswärme" (Verdampfungswärme) entzogen wird. Der Verdunstungsvorgang und damit die Verdunstungskühlung wird verstärkt, wenn der entstehende Dampf durch einen trockenen Luftzug (nachströmende Außenluft) möglichst rasch abgeführt wird, sodass ständig wieder ungesättigte Luft an die Stelle gelangt, wo die Verdunstung stattfindet.

Die der Innensohle 8, insbesondere den Bereichen über der Lufteintrittsöffnung 3 entzogene Feuchtigkeit wandert durch Adhäsionskraft der Kapillaren des Materials, aus dem die Innensohle 8 besteht, aus den umliegenden Bereichen der Innensohle 8 nach, sodass der Innensohle 8 durch die Sogwirkung gleichmäßig trocknet.

Durch ständige Wiederholungen dieser Krafteinwirkungen wird eine kontinuierliche Luftzirkulation, Entfeuchtung und eine Kühlung erreicht.

Je nach Einsatzbereich des Kühlsystems kann die Materialstärke und Beschaffenheit der Pufferschicht 1 unterschiedlich sein.

Die Figuren 8 bis 10 zeigen eine weitere Variante der Pufferschicht 1 mit einer wabenartigen Struktur.

Eine ähnliche Struktur zeigt die Variante nach den Fig. 11 bis 13, nur dass hier zwischen den Kissen 12 Auswölbungen 13 vorhanden sind, die mit den Kissen 12 abwechselnd in Reihen angeordnet sind. Zwischen den Kissen 12 und den Auswölbungen 13 verbleiben Zwischenräume 14. Die Auswölbungen 13 sind aus dem Material der Pufferschicht 1 gebildet und weisen keinerlei Hohlräume auf. Sie sollen einer Massagewirkung für die Fußsohle dienen. Durch die gewählte Anordnung in Reihen von Auswölbungen 13 und Kissen 12 entsteht eine große Massagefläche, die eine erhöhte Durchblutung der Fußsohle bewirkt. Die Anordnung kann quer, schräg oder senkrecht sein. Die Reihen können Wellenförmig sein.

Die verbleibenden Zwischenräume 14 bieten den Auswölbungen 13 Platz, wenn sie nach unten gepresst werden und sich dabei verbreitern. Außerdem ermöglichen die Zwischenräume 14 die seitliche Beweglichkeit der Auswölbungen 13. Dies unterstützt zusätzlich die Massagewirkung.

Die Fig. 14 bis 17 zeigen Varianten, bei denen die Hohlräume 2 unter Belassung eines Kanals 17 mit einem gummielastischen Material 15 befüllt sind, das seinerseits mit einem thermosensitiven Material 16 versetzt ist. Das thermosensitive Material 16 kann beispielsweise Paraffin oder Fett sein. Die Ventilationswirkung wird durch Einwölbungen 22 unterstützt. Lufteintrittsöffnungen 3 und Luftaustrittsöffnungen 4 sind durch die Kanäle 17 verbunden, die aus dem elastischen Material des Kissens 12 bestehen.

Ferner sind die Hohlräume 2 über Verbindungskanäle 18 miteinander verbunden, durch welche eingeschlossene Luft und die durch Wärme fließfähigen thermosensitive Materialien 16 beim Zusammenpressen eines Holraumes 2 bzw. eines Verbindungskanals 18 in weniger belastete Hohlräume 2 und/oder Verbindungskanäle 18 strömen können. Durch dieses Fließen bewegt sich die Pufferschicht 1, wenn diese beim Aufsetzen mit einem Fuß belastet wird. Durch diese Bewegung kommt es zu einer Massagewirkung.

Fig. 17 zeigt eine Variante mit noch verstärkter Massagewirkung (Fußreflexzonenmassage). Die Befüllung der Kissen 12 erfolgt dabei in zwei ringförmigen Zonen mit verschiedenen Härtegraden.

Die Unterseite der Pufferschicht 1 kann aus einem harten Material fertigt sein und so als Brandsohle genutzt werden.

Die Pufferschicht 1 kann mit einer Schicht aus einem Latexschaum, Kork, Zellstoff einem Spaltleder oder einer anderen Tragefreundlichen schicht kaschiert sein.

Die Massagepunkte können eine andere Härte (Shore) aufweisen als die übrige Fläche der Pufferschicht 1.

### Bezugszeichenliste

- 1: Pufferschicht
- 2: Hohlraum
- 3: Lufteintrittsöffnung
- 4: Luftaustrittsöffnung
- 5: Außensohle
- 6: Luftkanalöffnung
- 7: Luftkanal
- 8: Innensohle
- 9: Oberseite
- 10: Unterseite
- 11: Seitenwände
- 12: Kissen
- 13: Auswölbungen
- 14: Zwischenräume
- 15: Gummielastisches Schaummaterial
- 16: Thermosensitives Material
- 17: Kanal
- 18: Verbindungskanal
- 19: Feuchtigkeitsabsorber
- 20: Duft-/ Farb- Wirkstoff (z.B. Silberionen gegen Bakterien)
- 21: Abdeckschicht
- 22: Einwölbungen

## Patentansprüche

1. Massagesohle für einen Schuh, der über der Außensohle (5) oder der Brandsohle eine Pufferschicht (1) aus einem mindestens teilweise elastischen Material aufweist, die mindestens im unbelasteten Zustand Hohlräume (2) bildende Kissen (12) enthält, deren Oberseiten (9) jeweils mindestens eine Lufteintrittsöffnung (3) und die an jeweils einer Unterseite (10) oder Seitenwand (11) mindestens eine Luftaustrittsöffnung (4) haben, und die Summe der Fläche der Lufteintrittsöffnungen (3) eines Kissens (12) größer ist als die Summe der Luftaustrittsflächen (4) eines Kissens (12), und die Luftaustrittsöffnungen (4) in Luftkanäle (7) in der Außensohle (5) münden
**dadurch gekennzeichnet, dass**
die Lufteintrittsöffnungen (3) und die Luftaustrittsöffnungen (4) durch einen geschlossenen Kanal (17) miteinander verbunden sind und die Hohlräume (2) mit einem elastischen Schaummaterial (15) gefüllt sind, das mit einem thermosensitiven Material (16) versetzt ist.

2. Massagesohle nach Anspruch 1, **dadurch gekennzeichnet,**
**dass**
die Kissen (12) so an der Pufferschicht (1) angeordnet sind, dass sie zur Fußreflexzonenmassage geeignet sind.

3. Massagesohle nach Anspruch 1 oder 2, **dadurch gekennzeichnet, dass**
die Kissen (12) an den Lufteintrittsöffnungen (3) eingewölbt sind.

4. Massagesohle nach einem der vorhergehenden Ansprüche,
**dadurch gekennzeichnet, dass**
die Hohlräume (2) miteinander durch Kanäle (18) verbunden sind.

5. Massagesohle nach einem der vorhergehenden Ansprüche,
**dadurch gekennzeichnet, dass**
die Pufferschicht (1) insgesamt aus einem thermosensitiven Material (16) besteht.

6. Massagesohle nach einem der vorhergehenden Ansprüche,
**dadurch gekennzeichnet, dass**
die Pufferschicht (1) an ihrer dem Fuß zugewandten Seite mit einer Struktur versehen ist, die eine Massage unterstützt.

7. Massagesohle nach einem der vorhergehenden Ansprüche,
**dadurch gekennzeichnet, dass**
die Pufferschicht (1) mit einer Innensohle (8) abgedeckt ist.

8. Massagesohle nach einem der Ansprüche 1 bis 6, **dadurch**
**gekennzeichnet, dass**
die Pufferschicht (1) als Innensohle (8) ausgebildet ist.

9. Massagesohle nach Anspruch 7 oder 8, **dadurch**
**gekennzeichnet, dass**
die Innensohle (8) anatomisch geformt ist.

10. Massagesohle nach einem der Ansprüche 7 bis 9, **dadurch**
**gekennzeichnet, dass**
die Innensohle (8), das Schaummaterial (15) und/oder das thermosensitive Material (16) mit einem Duft-, Farb- oder Wirkstoff (20) tränkbar ist.

11. Massagesohle nach einem der Ansprüche 7 bis 10, **dadurch**
**gekennzeichnet, dass**
die Innensohle (8) aus einem porösen Material wie Kork, Zellstoff, Leder/Spaltleder, Latexschaum, Polyurethanschaum besteht.

12. Massagesohle nach Anspruch 7 bis 10,
**dadurch gekennzeichnet, dass**
die Innensohle (8) aus einem textilen Material besteht.

13. Massagesohle nach einem der Ansprüche 7 bis 11, **dadurch**
**gekennzeichnet, dass**
die Innensohle (8) mit einem Indikatorfarbstoff versehen ist.

14. Massagesohle nach einem der Ansprüche 7 bis 13, **dadurch**
**gekennzeichnet, dass**
die Innensohle (8) mit einem Latentwärmespeicher in Verbindung steht.

15. Massagesohle nach einem der vorhergehenden Ansprüche,
**dadurch gekennzeichnet, dass**
die Pufferschicht (1) mit einem Latentwärmespeicher in Verbindung steht.

16. Massagesohle nach einem der Ansprüche 1 bis 14, **dadurch**
**gekennzeichnet, dass**
die Pufferschicht (1) aus einem Material besteht, das die Funktion eines Latentwärmespeichers hat.

17. Massagesohle nach einem der vorhergehenden Ansprüche,
**dadurch gekennzeichnet, dass**
die Oberseite (9) der Pufferschicht (1) aus einem anderen Material als dem übrigen Material der Pufferschicht (1) besteht.

18. Massagesohle nach einem der vorhergehenden Ansprüche,
**dadurch gekennzeichnet, dass**
die Unterseite (9) der Pufferschicht (1) aus einem vom übrigen Material der Pufferschicht (1) verschiedenen Material besteht.

19. Massagesohle nach einem der vorhergehenden Ansprüche,
**dadurch gekennzeichnet, dass**
die Oberseite (9), sowie die Unterseite (10) mit den Seitenwänden (11) durch Verkleben miteinander verbunden sind.

20. Massagesohle nach einem der Ansprüche 1 bis 18, **dadurch**
**gekennzeichnet, dass**
die Oberseite (9), sowie die Unterseite (10) mit den Seitenwänden (11) durch Verschweißen miteinander verbunden sind.

21. Massagesohle nach einem der Ansprüche 1 bis 18, **dadurch**
**gekennzeichnet, dass**
die Oberseite (9), sowie die Unterseite (10) aus einem Formteil, z.B. durch Extrudieren, hergestellt sind.

22. Massagesohle nach einem der vorhergehenden Ansprüche,
**dadurch gekennzeichnet, dass**
die Pufferschicht (1) in einen Teil einer Schuhsohle eingebettet ist.

23. Massagesohle nach einem der Ansprüche 1 bis 21, **dadurch**
**gekennzeichnet, dass**
die Pufferschicht (1) in Form einer Einlegesohle ausgebildet ist.

24. Massagesohle nach einem der vorhergehenden Ansprüche,
**dadurch gekennzeichnet, dass**
sich die Luftaustrittsöffnung (4) in wenigstens einer Seitenwand (11) eines Kissens (12) befindet.

25. Massagesohle nach einem der vorhergehenden Ansprüche,
**dadurch gekennzeichnet, dass**
die Luftaustrittsöffnung (4) jeweils mit einem Ventil verschlossen ist.

26. Massagesohle nach einem der vorhergehenden Ansprüche,
**dadurch gekennzeichnet, dass**
die Luftaustrittsöffnung (4) als Perforation ausgebildet ist.

27. Massagesohle nach einem der vorhergehenden Ansprüche,
**dadurch gekennzeichnet, dass**
die Luftkanalöffnung (6) mit mindestens einem Ventil verschlossen ist.

28. Massagesohle nach einem der Ansprüche 1 bis 26, **dadurch**
**gekennzeichnet, dass**
die Luftkanalöffnung (6) mit einer luftdurchlässigen Membran versehen ist.

29. Massagesohle nach Anspruch 28, **dadurch gekennzeichnet,**
**dass**
die Luftkanalöffnung (6) mit einer Mikrofaserschicht versehen ist.

30. Massagesohle nach :einem der vorhergehenden Ansprüche,
**dadurch gekennzeichnet, dass**
die Lufteintrittsöffnung (3) mit einer luftdurchlässigen Membran versehen ist.

31. Massagesohle nach einem der Ansprüche 1 bis 29, **dadurch**
**gekennzeichnet, dass**
die Lufteintrittsöffnung (3) als Perforation ausgebildet ist.

32. Massagesohle nach einem der vorhergehenden Ansprüche,
**dadurch gekennzeichnet, dass**
die Pufferschicht (1) wenigstens teilweise aus einem elektroaktiven oder thermoaktiven Polymer besteht.

33. Massagesohle nach einem der vorhergehenden Ansprüche,
**dadurch gekennzeichnet, dass**
der Luftkanal (7) wenigstens teilweise an die Seitenwände (11) angrenzt.

34. Massagesohle nach Anspruch 33, **dadurch gekennzeichnet,**
**dass**
der Luftkanal (7) wenigstens teilweise durch die Seitenwände (11) gebildet ist.

35. Massagesohle nach einem der vorhergehenden Ansprüche,
**dadurch gekennzeichnet, dass**
die Pufferschicht (1) im Bereich der Kissen (12) unterschiedlich stark ausgebildet ist.

36. Massagesohle nach einem der vorhergehenden Ansprüche,
**dadurch gekennzeichnet, dass**
zwischen den Hohlräume (2) bildenden Kissen (12) der Pufferschicht (1) feste Auswölbungen herausgebildet sind.

37. Massagesohle nach einem der vorhergehenden Ansprüche,
**dadurch gekennzeichnet, dass**
die Kissen (12) ringförmig gestaltet sind.

38. Massagesohle nach einem der vorhergehenden Ansprüche,
**dadurch gekennzeichnet, dass**
das elastische Schaummaterial (15) magnetisch ist.

39. Massagesohle nach einem der vorhergehenden Ansprüche,
**dadurch gekennzeichnet, dass**
die Pufferschicht (1) mindestens teilweise magnetisch ist.

40. Massagesohle nach einem der vorhergehenden Ansprüche,
**dadurch gekennzeichnet, dass**
das thermosensitive Material (16) mindestens teilweise magnetisch ist.

41. Massagesohle nach einem der vorhergehenden Ansprüche,
**dadurch gekennzeichnet, dass**
im Inneren eines Luftkanals (7, 17, 18) ein Feuchtigkeitsabsorber angeordnet ist.

## Claims

1. A massage sole for a shoe which above the outsole (5) or the insole has a buffer layer (1), of an at least partially resilient material, containing cushions (12) forming cavities (2) at least in the unloaded state, which cushions each have at least one air inlet (3) at the upper side (9) and at least one air outlet (4) at an underside (10) or lateral wall (11), and the sum total of the areas of the air inlets (3) of a cushion (12) is greater than the sum total of the air outlet areas (4) of a cushion (12), and the air outlets (4) open into air channels (7) in the outsole (5), **characterised in that** the air inlets (3) and the air outlets (4) are connected to one another by a closed channel (17) and the cavities (2) are filled with a resilient foamed material (15) to which there is added a thermosensitive material (16).

2. A massage sole according to claim 1, **characterised in that** the cushions (12) are arranged at the buffer layer (1) in such a manner they are suitable for foot reflexology.

3. A massage sole according to claim 1 or 2, **characterised in that** the cushions (12) are arched inwards at the air inlets (3).

4. A massage sole according to any one of the preceding claims, **characterised in that** the cavities (2) are connected to one another by channels (18).

5. A massage sole according to any one of the preceding claims, **characterised in that** the buffer layer (1) as a whole is made of a thermosensitive material (16).

6. A massage sole according to any one of the preceding claims, **characterised in that** at its side facing the foot, the buffer layer (1) is provided with a structure which promotes massage.

7. A massage sole according to any one of the preceding claims, **characterised in that** the buffer layer (1) is covered with an innersole (8).

8. A massage sole according to any one of claims 1 to 6, **characterised in that** the buffer layer (1) is in the form of an innersole (8).

9. A massage sole according to claim 7 or 8, **characterised in that** the innersole (8) is anatomically shaped.

10. A massage sole according to any one of claims 7 to 9, **characterised in that** the innersole (8), the foamed material (15) and/or the thermosensitive material (16) can be impregnated with an aromatic substance, colorant or active substance (20).

11. A massage sole according to any one of claims 7 to 10, **characterised in that** the innersole (8) is made of a porous material such as cork, pulp, leather/split leather, latex foam, polyurethane foam.

12. A massage sole according to claim 7 to 10, **characterised in that** the innersole (8) is made of a textile material.

13. A massage sole according to any one of claims 7 to 11, **characterised in that** the innersole (8) is provided with an indicator colorant.

14. A massage sole according to any one of claims 7 to 13, **characterised in that** the innersole (8) is connected to a latent heat storer.

15. A massage sole according to any one of the preceding claims, **characterised in that** the buffer layer (1) is connected to a latent heat storer.

16. A massage sole according to any one of claims 1 to 14, **characterised in that** the buffer layer (1) is made of a material having the function of a latent heat storer.

17. A massage sole according to any one of the preceding claims, **characterised in that** the upper side (9) of the buffer layer (1) is made of a different material to the remaining material of the buffer layer (1).

18. A massage sole according to any one of the preceding claims, **characterised in that** the underside (9) of the buffer layer (1) is made of a different material to the remaining material of the buffer layer (1).

19. A massage sole according to any one of the preceding claims, **characterised in that** the upper side (9) and also the underside (10) are connected to the lateral walls (11) by bonding.

20. A massage sole according to any one of claims 1 to 18, **characterised in that** the upper side (9) and also the underside (10) are connected to the lateral walls (11) by heat-sealing.

21. A massage sole according to any one of claims 1 to 18, **characterised in that** the upper side (9) and also the underside (10) are manufactured from a shaped part, e.g. by extrusion.

22. A massage sole according to any one of the preceding claims, **characterised in that** the buffer layer (1) is embedded in part of a shoe sole.

23. A massage sole according to any one of claims 1 to 21, **characterised in that** the buffer layer (1) is in the form of an inserted sole.

24. A massage sole according to any one of the preceding claims, **characterised in that** the air outlet (4) is located in at least one lateral wall (11) of a cushion (12).

25. A massage sole according to any one of the preceding claims, **characterised in that** the air outlet (4) is in each case closed by means of a valve.

26. A massage sole according to any one of the preceding claims, **characterised in that** the air outlet (4) is in the form of a perforation.

27. A massage sole according to any one of the preceding claims, **characterised in that** the air channel opening (6) is closed by means of at least one valve.

28. A massage sole according to any one of claims 1 to 26, **characterised in that** the air channel opening (6) is provided with an air-permeable membrane.

29. A massage sole according to claim 28, **characterised in that** the air channel opening (6) is provided with a microfibre layer.

30. A massage sole according to any one of the preceding claims, **characterised in that** the air inlet (3) is provided with an air-permeable membrane.

31. A massage sole according to any one of claims 1 to 29, **characterised in that** the air inlet (3) is in the form of a perforation.

32. A massage sole according to any one of the preceding claims, **characterised in that** the buffer layer (1) is at least partially made of an electroactive or thermoactive polymer.

33. A massage sole according to any one of the preceding claims, **characterised in that** the air channel (7) at least partially adjoins the lateral walls (11).

34. A massage sole according to claim 33, **characterised in that** the air channel (7) is at least partially formed by the lateral walls (11).

35. A massage sole according to any one of the preceding claims, **characterised in that** the buffer layer (1) is of differing thickness in the region of the cushions (12).

36. A massage sole according to any one of the preceding claims, **characterised in that** solid bulges are formed between the cushions (12), of the buffer layer (1), forming cavities (2).

37. A massage sole according to any one of the preceding claims, **characterised in that** the cushions (12) are annular.

38. A massage sole according to any one of the preceding claims, **characterised in that** the resilient foamed material (15) is magnetic.

39. A massage sole according to any one of the preceding claims, **characterised in that** the buffer layer (1) is at least partially magnetic.

40. A massage sole according to any one of the preceding claims, **characterised in that** the thermosensitive material (16) is at least partially magnetic.

41. A massage sole according to any one of the preceding claims, **characterised in that** a moisture absorber is arranged within an air channel (7, 17, 18).

## Revendications

1. Semelle de massage pour une chaussure, présentant sur la semelle extérieure (5) ou la semelle intérieure une couche d'amortissement (1) en une matière au moins partiellement élastique avec des coussinets (12) qui, à l'état non chargé au moins, définissent des cavités (2) dont les parois supérieures (9) portent chacune au moins une ouverture d'entrée d'air (3), et dont la paroi inférieure (10) ou une paroi latérale (11) porte chaque fois au moins une ouverture de sortie d'air (4), la somme des surfaces des ouvertures d'entrée d'air (3) d'un coussinet (12) étant supérieure à la somme des surfaces des ouvertures sortie d'air (4) d'un coussinet (12) et les ouvertures de sortie d'air (4) débouchant dans des canaux à air (7) dans la semelle extérieure (5), **caractérisée en ce que** les ouvertures d'entrée d'air (3) et les ouvertures sortie d'air (4) sont reliées entre elles par un canal (17) fermé et **en ce que** les cavités (2) sont remplies d'une matière expansée (15) élastique.

2. Semelle de massage selon la revendication 1, **caractérisée en ce que** les coussinets (12) sont disposés sur la couche d'amortissement (1) de manière à permettre un massage de la zone de réflexe du pied.

3. Semelle de massage selon la revendication 1, **caractérisée en ce que** les coussinets (12) sont incurvés au niveau des ouvertures d'entrée d'air (3).

4. Semelle de massage selon une des revendications précédentes, **caractérisée en ce que** les cavités (2) sont reliées entre elles par des canaux (18).

5. Semelle de massage selon une des revendications précédentes, **caractérisée en ce que** la couche d'amortissement (1) est intégralement réalisée une matière (16) thermosensible.

6. Semelle de massage selon une des revendications précédentes, **caractérisée en ce que** la couche d'amortissement (1) sur sa face tournée vers le pied est pourvue d'une structuration qui renforce un effet de massage.

7. Semelle de massage selon une des revendications précédentes, **caractérisée en ce que** la couche d'amortissement (1) est recouverte par une semelle intérieure (8).

8. Semelle de massage selon une des revendications 1 à 6, **caractérisée en ce que** la couche d'amortissement (1) est conformée en semelle intérieure (8).

9. Semelle de massage selon la revendication 7 ou 8, **caractérisée en ce que** la semelle intérieure (8) est anatomiquement préformée.

10. Semelle de massage selon les revendications 7 à 9, **caractérisée en ce que** la semelle intérieure (8), la matière expansée (15) et/ou la matière thermosensible (16) peuvent être imprégnées d'une substance parfumée, d'une substance colorée ou d'une substance active.

11. Semelle de massage selon une des revendications 7 à 10, **caractérisée en ce que** la semelle intérieure (8) est formée d'une matière poreuse telle que du liège, de la cellulose, du cuir/du cuir refendu, de la mousse de latex, de la mousse de polyuréthane.

12. Semelle de massage selon revendications 7 à 10, **caractérisée en ce que** la semelle intérieure (8) est en une matière textile.

13. Semelle de massage selon une des revendications 7 à 11, **caractérisée en ce que** la semelle intérieure (8) est pourvue d'un colorant indicateur.

14. Semelle de massage selon une des revendications 7 à 13, **caractérisée en ce que** la semelle intérieure (8) est reliée à un accumulateur de chaleur latente.

15. Semelle de massage selon une des revendications précédentes, **caractérisée en ce que** la couche d'amortissement (1) est reliée à un accumulateur de chaleur latente.

16. Semelle de massage selon une des revendications 1 à 14, **caractérisée en ce que** la couche d'amortissement (1) est en une matière qui a la fonction d'un accumulateur de chaleur latente.

17. Semelle de massage selon une des revendications précédentes, **caractérisée en ce que** la face supérieure (9) de la couche d'amortissement (1) est en une matière différente de celle du reste de la couche d'amortissement (1).

18. Semelle de massage selon une des revendications précédentes, **caractérisée en ce que** la face inférieure (10) de la couche d'amortissement (1) est en une matière différente de celle du reste de la couche d'amortissement (1).

19. Semelle de massage selon une des revendications précédentes, **caractérisée en ce que** la face supérieure (9) et la face inférieure (10) sont liées aux parois latérales (11) par collage.

20. Semelle de massage selon une des revendications 1 à 18, **caractérisée en ce que** la face supérieure (9) et la face inférieure (10) sont liées aux parois latérales (11) par soudage.

21. Semelle de massage selon une des revendications 1 à 18, **caractérisée en ce que** la face supérieure (9) et la face inférieure (10) sont fabriquées à partir d'un élément façonné, par exemple par extrusion.

22. Semelle de massage selon une des revendications précédentes, **caractérisée en ce que** la couche d'amortissement (1) est intégrée dans un élément d'une semelle de chaussure

23. Semelle de massage selon une des revendications 1 à 21, **caractérisée en ce que** la couche d'amortissement (1) est conformée en semelle amovible.

24. Semelle de massage selon une des revendications précédentes, **caractérisée en ce que** l'ouverture de sortie d'air (4) est située dans au moins une paroi latérale (11) d'un coussinet (12).

25. Semelle de massage selon une des revendications précédentes, **caractérisée en ce que** l'ouverture de sortie d'air (4) est fermée par une soupape.

26. Semelle de massage selon une des revendications précédentes, **caractérisée en ce que** l'ouverture de sortie d'air (4) est conformée en perforation.

27. Semelle de massage selon une des revendications précédentes, **caractérisée en ce que** l'ouverture de canal d'air (6) est fermée par au moins une soupape.

28. Semelle de massage selon une des revendications 1 à 26, **caractérisée en ce que** l'ouverture de canal d'air (6) est munie d'une membrane perméable à l'air.

29. Semelle de massage selon la revendication 28, **caractérisée en ce que** l'ouverture de canal d'air (6) est munie d'une couche de microfibres.

30. Semelle de massage selon une des revendications précédentes, **caractérisée en ce que** l'ouverture d'entrée d'air (3) est munie d'une membrane perméable à l'air.

31. Semelle de massage selon une des revendications 1 à 29, **caractérisée en ce que** l'ouverture d'entrée d'air (3) est conformée en perforation.

32. Semelle de massage selon une des revendications précédentes, **caractérisée en ce que** la couche d'amortissement (1) est au moins partiellement formée d'un polymère électroactif ou thermoactif.

33. Semelle de massage selon une des revendications précédentes, **caractérisée en ce que** le canal d'air (7) est au moins partiellement adjacent aux parois latérales (11).

34. Semelle de massage selon la revendication 33, **caractérisée en ce que** le canal d'air (7) est au moins partiellement formé par les parois latérales (11).

35. Semelle de massage selon une des revendications précédentes, **caractérisée en ce que** la couche d'amortissement (1) dans la région des coussinets (12) présente une épaisseur variable.

36. Semelle de massage selon une des revendications précédentes, **caractérisée en ce qu'**entre les coussinets (12) définissant des cavités (2) de la couche amortissante (1) sont formées des saillies rigides.

37. Semelle de massage selon une des revendications précédentes, **caractérisée en ce que** les coussinets (12) sont conformés en anneaux.

38. Semelle de massage selon une des revendications précédentes, **caractérisée en ce que** la matière expansée (15) est magnétique.

39. Semelle de massage selon une des revendications précédentes, **caractérisée en ce que** la couche d'amortissement (1) est au moins partiellement magnétique.

40. Semelle de massage selon une des revendications précédentes, **caractérisée en ce que** la matière thermosensible (16) est au moins partiellement magnétique.

41. Semelle de massage selon une des revendications précédentes, **caractérisée en ce qu'**à l'intérieur d'un canal d'air (7, 17, 18) est disposée une matière absorbant l'humidité.
